# FASCICULE DE BREVET EUROPEEN

(11) **EP 1 411 590 B1**
(45) Date de publication et mention de la délivrance du brevet: **22.11.2006**
(21) Numéro de dépôt: 03103705.4
(22) Date de dépôt: 07.10.2003
(51) Int. Cl.: H01R 4/48

(54) **Borne de connexion élastique**
Elastische Anschlussklemme
Elastic connection terminal

(30) Priorité: 17.10.2002 FR 0213127
(43) Date de publication de la demande: 21.04.2004
(73) Titulaire: SCHNEIDER ELECTRIC INDUSTRIES SAS, 92500 Rueil-Malmaison (FR)
(72) Inventeur: Bouley, Pierre, 21000, Dijon (FR); Eschermann, Guy, 21800, Chévigny-Saint-Sauveur (FR)

(56) Documents cités:
- EP-A1- 1 052 729
- DE-A1- 3 346 027
- DE-U1- 20 009 541
- DE-U1- 29 819 517
- DE-U1- 29 911 123

## Description

La présente invention se rapporte à une borne de connexion élastique pour appareil d'interruption ou de jonction électrique, la borne comprenant une pièce conductrice dotée à une extrémité d'une plage d'appui pour une boucle élastique destinée à serrer au moins un câble.

Dans les bornes de ce genre, il est généralement prévu une boucle élastique présentant une branche d'appui, une branche de serrage et une partie cintrée reliant les branches d'appui et de serrage. La branche d'appui est appliquée sur le recto de la plage d'appui pour faire contact avec la pièce conductrice, tandis que la branche de serrage est munie d'une fenêtre agencée pour permettre le coincement d'un câble introduit par une ouverture d'un boîtier ou d'un capot de l'appareil. Plus précisément, le coincement du câble s'effectue entre un bord mobile de la fenêtre et une région de connexion située au verso de la plage d'appui. ; le desserrage du câble s'effectue par une pression exercée sur la partie cintrée de la boucle au moyen d'un outil ou d'une broche d'interconnexion.

Une telle borne, décrite dans le document EP 1 052 729, comporte une pièce auxiliaire qui sert à limiter la flexion de la boucle et qui est apte à former une butée pour le câble. L'introduction du câble dans cette borne s'effectue avec un guidage qui peut être amélioré. D'autre part, les efforts du câble à l'insertion se traduisent par un flottement de la pièce auxiliaire, voire des risques de rupture de celle-ci.

Le document DE 299 11 123 U décrit une borne de connexion selon le préambule de la revendication 1 comprenant un élément de connexion contre lequel est placée une boucle élastique similaire à celle présentée dans le document EP 1 052 729 cité ci-dessus et sur lequel est soudée une pièce auxiliaire.

Dans cette borne de connexion, la pièce auxiliaire est métallique et n'assure donc pas une fonction d'isolement du câble. Pour remplir cette fonction, une pièce supplémentaire isolante doit être ajoutée.

L'invention a pour but d'améliorer dans une borne du type décrit le guidage, le maintien et l'isolement du câble, tout en assurant une tenue satisfaisante de la boucle élastique et une bonne cohésion de l'assemblage de ses pièces composantes.

Selon l'invention, la pièce auxiliaire est adossée au verso de la plage d'appui et présente au moins un élément d'accrochage en prise avec la plage d'appui, par exemple dans sa région de connexion. Il en résulte une bonne tenue de la borne dans l'appareil, en particulier sous l'effet des efforts ou chocs subis lors des manoeuvres du câble et de l'outil.

La pièce auxiliaire offre des joues de guidage et d'isolement du câble, ces joues s'étendant jusqu'au voisinage de la région de connexion de la pièce conductrice et présentant une pente de guidage adaptée àla forme incurvée de la branche de serrage de la boucle. Les éléments d'accrochage peuvent être des tenons prévus aux extrémités des joues de guidage qui sont situées vers la branche de serrage de la boucle élastique.

On peut avantageusement doter la pièce conductrice d'une fente et le pied de la pièce auxiliaire d'une languette, la languette traversant la fente pour faire saillie du côté du recto de la plage d'appui. La languette détermine ainsi une plage de garde ou de butée qui limite le glissement de la boucle. La languette peut en outre être munie d'un élément d'encliquetage ou analogue qui contribue àmaintenir la pièce auxiliaire assemblée àla pièce conductrice.

Une pièce de protection indépendante de la pièce auxiliaire peut avantageusement être logée dans la boucle, en étant agencée de façon en soi connue pour limiter la flexion de la boucle.

La description détaillée qui suit se réfère àun mode de réalisation de l'invention donné àtitre d'exemple non limitatif et représenté par les dessins annexés.

La figure 1 représente schématiquement en vue de côté une borne selon l'invention.

La figure 2 est une vue similaire montrant la boucle élastique en position de desserrage.

La figure 3 représente en perspective avant une borne selon l'invention.

La figure 4 est une vue partielle d'une borne double, similaire àcelle de la figure 3, en perspective arrière.

La figure 5 montre en perspective la pièce auxiliaire de la borne de la figure 4.

La borne de connexion élastique 10 illustrée sur les figures est associée ou intégrée àun appareil d'interruption ou dispositif de jonction électrique 11 tel qu'un contacteur, disjoncteur, bloc de jonction, bornier, ou autre dispositif électrique analogue impliquant une connexion rapide. La borne 10 est placée dans un logement approprié 12 du corps ou boîtier 13 de l'appareil.

La borne comprend une boucle élastique 20 de type connu montée sur une pièce conductrice 14 propre àl'appareil 11, la pièce conductrice étant par exemple emboîtée ou fixée dans le boîtier 13 de l'appareil. Dans le cas présent, la pièce 14 est fixée àune plage de connexion 15 par une vis 15a (illustrée par son axe figure 1), la pièce 14 et/ou la plage 15 étant solidarisées avec le boîtier par tout moyen. Le logement 12 communique avec l'extérieur du boîtier 13 par une ouverture 16 en forme d'entonnoir pour l'introduction d'un câble conducteur dénudé en bout, et par une ouverture 17 d'introduction d'un outil de desserrage ou d'une broche conductrice de connexion.

La boucle 20 offre une branche d'appui 21 et une branche de serrage 22 reliées entre elles par une partie cintrée 23. La boucle 20 est disposée sur une plage fixe d'appui 18 de la pièce conductrice 14 qui offre un recto 18a et un verso 18b. Plus en détail, la branche d'appui 21 est appliquée sur le recto 18a, tandis que la branche de serrage 22 est munie d'une fenêtre 24 définie latéralement par deux segments 25 et, vers l'extrémité libre de la branche 22, par une languette d'extrémité 26 afin de présenter en regard du verso 18b une arête 27 de serrage (voir figure 3).

Une pièce auxiliaire 30, apte aux fonctions de guidage, de butée et d'isolement du câble, est appliquée contre le verso 18b de la plage d'appui 18. La pièce auxiliaire 30 présente des joues 31 de guidage de câble, un fond de butée 32 pour le câble et une paroi arrière 33. Elle présente aussi vers le haut, en saillie vers l'avant, des tenons 34 ou éléments similaires d'accrochage qui s'engagent sur la pièce conductrice 14, ainsi que vers le bas au moins une languette 35 pénétrant dans une fente 19 de la pièce 18. Les tenons et la languette positionnent et maintiennent la pièce auxiliaire 30 sur la pièce 14. La languette 35 sert de butée basse pour la boucle élastique, et est pourvue d'un élément d'encliquetage (ou d'emboîtement) 36 qui permet de maintenir la pièce 30 assemblée àla plage d'appui 18. A l'arrière de la pièce 30 sont prévues des butées 38, sous forme de nervures ou de doigts, coopérant avec une face 12b du logement 12. On observera que les joues 31 ménagent avec le fond 32 et la paroi arrière 33 un logement individualisé 37 pour l'extrémité dénudée du câble, assurant notamment les fonctions de guidage et d'isolement interphases lorsque plusieurs fils sont connectés dans des bornes voisines correspondant àdifférentes phases (voir par exemple figures 4 et 5). Cet espace protège d'autre part la borne électrique contre des effets fâcheux dus àl'introduction de matières polluantes.

Les joues 31 de la pièce auxiliaire 30 sont appliquées par des faces rectilignes sur la face plane correspondante du verso 18b de la pièce 14 jusqu'au voisinage de la branche de serrage 22 de la boucle. Elles comportent juste en dessous de cette branche 22 (figures 1-4) des éléments d'accrochage ou d'encliquetage. Dans le cas présent, il s'agit de tenons d'accrochage 34 engagés dans des encoches 18d situées àla partie haute de la pièce 14, près de l'extrémité de la plage d'appui 18 dans sa région de connexion 18c. Des éléments coopérants de forme différente, mais ayant une même fonction d'accrochage ou d'encliquetage, peuvent bien sûr être substitués aux tenons 34 et encoches 18d. Dans le prolongement des tenons 34, les joues 31 ont une forme, par exemple àpente descendante, adaptée àla forme pentue ou incurvée de la branche 22 et àson mouvement pivotant, pour en faciliter le guidage. La languette 35 s'étend orthogonalement au sens d'introduction du câble et traverse la fente 19 prévue dans la région 18e de la plage 18 qui est opposée àsa région de connexion 18c (voir figure 4).

Le logement 37 déterminé par le fond 32, les joues 31 et la paroi 33 sert àguider l'extrémité du câble dès sa sortie de l'entonnoir et àloger l'extrémité du câble. L'élément d'emboîtement ou d'encliquetage 36 assure avec les tenons 34 un assemblage rigide et résistant de la pièce auxiliaire 30 avec la pièce conductrice 14. On notera qu'une pièce de protection 40, indépendante de la pièce auxiliaire 30, est disposée àl'intérieur de la boucle pour limiter l'écrasement de celle-ci.

La borne décrite s'utilise de la manière suivante. Un outil ou une broche de manoeuvre est engagé dans l'ouverture 17 pour presser l'extrados de la partie cintrée 23 et mettre ainsi la boucle élastique en position desserrée (en traits pleins sur la figure 2). Ce faisant, les bords de la languette 26 et les segments latéraux 25 de la branche de serrage 22 glissent sur les pentes des joues de guidage 31. Un câble par exemple multibrins est alors présenté devant l'ouverture 16 et engagé dans celle-ci, la pente de l'entonnoir amenant l'extrémité dénudée du câble contre le verso 18b de la plage d'appui 18, dans sa région de connexion 18c. L'extrémité du câble est guidée d'une part par le verso 18b de la plage 18, d'autre part latéralement par les joues 31, jusqu'àêtre arrêté par le fond 32. On peut remarquer que le câble introduit dans son logement 37 reste isolé d'un câble inséré dans un logement 37 adjacent par une joue intermédiaire 31 formant une cloison.

Les efforts de poussée subis par la pièce auxiliaire 30 àl'introduction du câble sont repris en haut par la partie supérieure (sur les figures) de la pièce 14 au moyen des tenons 34 engagés dans les encoches 18d et en bas par la languette 35 coopérant avec la fente 19. Les efforts de poussée tangentielle subis par la pièce 14, quand l'outil introduit dans l'ouverture 17 presse la partie 23 de la boucle 20, sont repris par le boîtier 13, d'une part au moyen d'une fente 12a qui loge la patte d'extrémité 14a de la pièce 14, d'autre part au moyen de la face 12b du logement 12 contre laquelle s'appliquent les butées 38 de la pièce 30.

## Revendications

1. Borne de connexion élastique pour appareil d'interruption ou de jonction électrique, l'appareil comprenant une pièce conductrice (14) dotée à une extrémité d'une plage d'appui (18) à région de connexion (18c), la borne étant adjointe à la plage d'appui et comprenant :
- une boucle élastique (20) qui présente une branche d'appui (21), une branche de serrage de câble (22) et une partie cintrée (23) reliant les branches d'appui et de serrage, la branche d'appui étant appliquée sur le recto de la plage d'appui (18) pour contacter la pièce conductrice (14), la branche de serrage étant munie d'une fenêtre de coincement du câble, pour serrer un câble entre le verso de la plage d'appui et un bord de la fenêtre, et,
- une pièce auxiliaire (30) apte à réaliser l'isolement du câble et à former butée pour une extrémité du câble introduit dans la borne,
***caractérisée par le fait que***
- la pièce auxiliaire (30) est adossée au verso (18b) de la plage d'appui (18) et présente, pour se coupler à la pièce conductrice, au moins un élément d'accrochage (34) en prise avec une région de la plage d'appui (18) et **par le fait que** la pièce auxiliaire (30) offre des joues de guidage (31) pour le câble, les joues s'étendant jusqu'à la région de connexion (18c) de la plage d'appui et comportant vers cette région de connexion les éléments d'accrochage (34).

2. Borne selon la revendication 1, **caractérisée par le fait que** la pièce auxiliaire (30) présente une paroi arrière (33) et que les joues de guidage (31) définissent avec la plage d'appui (18) et la paroi arrière (33) un logement (37) pour chaque câble, ce logement étant individualisé et cloisonné par une joue (31) pour être isolé d'un logement adjacent (37) de câble voisin.

3. Borne selon la revendication 1, **caractérisée par le fait que** les joues de guidage (31) présentent une forme de guidage, notamment une pente, adaptée à la forme de la branche de serrage et à son mouvement pivotant.

4. Borne selon la revendication 1, **caractérisée par le fait que** la pièce conductrice (14) présente une fente (19) et que le pied de la pièce auxiliaire (30) présente une languette d'assemblage et de butée (35), laquelle languette traverse la fente pour faire saillie du côté du recto (18a) de la plage d'appui (18).

5. Borne selon la revendication 4, **caractérisée par le fait que** la languette (35) a un élément d'encliquetage ou analogue (36) qui maintient la pièce auxiliaire (30) assemblée à la pièce conductrice (14).

6. Borne selon la revendication 1, **caractérisée par** une pièce de protection (40) logée dans la boucle et agencée pour limiter la flexion de la boucle élastique, la pièce de protection (40) étant indépendante de la pièce auxiliaire (30).

7. Borne selon la revendication 1, **caractérisée par le fait que** la pièce auxiliaire (30) présente au moins une butée (38) coopérant avec une face de butée (12b) du boîtier dans un sens correspondant à la mise en pression de la boucle élastique par un outil ou une broche de manoeuvre.

## Claims

1. Elastic connection terminal for an electric switch or junction device, the said device comprising a conducting part (14) provided at one end with a support strip (18) with a connection region (18c), the terminal being fastened to the support strip and comprising:
- an elastic loop (20) provided with a fitting arm (21), a cable clamping arm (22) and a bent part (23) connecting the fitting arm and the clamping arm, the fitting arm being applied on the front of the support strip (18) to come into contact with the conducting part (14), while the clamping arm is provided with a cable trapping window arranged to clamp a cable between the back of the support strip and an edge of the window, and,
- an auxiliary part (30) capable of insulating the cable and forming a stop for one end of the cable inserted into the terminal,
**characterised in that**
- the auxiliary part (30) is brought into contact with the back (18b) of the support strip (18) and is provided with at least one attachment element (34) gripping a region of the support strip (18) so as to come into contact with the conducting part, and **in that** the auxiliary part (30) has cable guide panels (31), the panels extending as far as the connection region (18c) of the support strip and comprising attachment elements (34) towards this connection region.

2. Terminal according to claim 1, wherein the auxiliary part (30) has a back wall (33) and that the guide panels (31) define an individual compartment (37) for each cable with the support strip (18) and the back wall (33), this compartment being individual and delimited by a panel (31) so that it can be isolated from the adjacent compartment (37) for the next cable.

3. Terminal according to claim 1, wherein the guide panels (31) are shaped to form a guide, and particularly a slope, adapted to the shape of the clamping arm and its pivoting movement.

4. Terminal according to claim 1, wherein the conducting part (14) is provided with a slit (19) and the bottom of the auxiliary part (30) is provided with an assembly tongue that acts as a stop (35), the said tongue passing through the slit to project on the front side (18a) of the support strip (18).

5. Terminal according to claim 4, wherein the tongue (35) is provided with a click-fit or similar element (36) that helps to hold the auxiliary part (30) assembled to the conducting part (14).

6. Terminal according to claim 1, wherein a protective part (40) is housed in the loop and arranged to limit bending of the elastic loop, the protective part (40) being independent of the auxiliary part (30).

7. Terminal according to claim 1, wherein the auxiliary part (30) is provided with at least one stop (38) cooperating with a stop face (12b) of the housing in a direction corresponding to the pressure being applied to the elastic loop by a manoeuvring tool or pin.

## Patentansprüche

1. Elastische Anschlussklemme für ein Gerät zur elektrischen Unterbrechung oder Verbindung, wobei das Gerät einen leitenden Teil (14) umfasst, der mit einem Ende eines Stützbereichs (18) mit einem Anschlussbereich (18c) versehen ist, wobei die Klemme an den Stützbereich angrenzt und umfasst :
- eine elastische Schleife (20), die einen Stützabschnitt (21), einen Klemmabschnitt (22) für das Kabel und einen gewölbten Teil (23) aufweist, der den Stützabschnitt und den Klemmabschnitt verbindet, wobei der Stützabschnitt an die Vorderseite des Stützbereichs (18) angelegt wird, um mit dem leitenden Teil (14) in Kontakt zu kommen, wobei der Klemmabschnitt mit einem Fenster zum Festklemmen des Kabels versehen ist, um ein Kabel zwischen der Rückseite des Stützbereichs und einem Rand des Fensters festzuklemmen, und
- einen Hilfsteil (30), der die Isolierung des Kabels verwirklichen und einen Anschlag für ein Ende des in die Klemme eingeführten Kabels bilden kann,
**dadurch gekennzeichnet, dass**
der Hilfsteil (30) an die Rückseite (18b) des Stützbereichs (18) angelegt ist und für die Kopplung mit dem leitenden Teil mindestens ein Befestigungselement (34) aufweist, das mit einem Bereich des Stützabschnitt (18) in Eingriff steht, und dass der Hilfsteil (30) Führungswangen (31) für das Kabel bietet, wobei sich die Wangen bis zum Anschlussbereich (18c) des Stützabschnitts erstrecken und zu diesem Anschlussbereich hin die Befestigungselemente (34) umfassen.

2. Klemme nach Anspruch 1, **dadurch gekennzeichnet, dass** der Hilfsteil (30) eine Rückwand (33) aufweist, und dass die Führungswangen (31) mit dem Stützbereich (18) und der Rückwand (33) eine Lagerung (37) für jedes Kabel definieren, wobei diese Lagerung eine Einzellagerung ist und durch eine Wange (31) abgetrennt ist, um gegen eine angrenzende Lagerung (37) eines benachbarten Kabels isoliert zu sein.

3. Klemme nach Anspruch 1, **dadurch gekennzeichnet, dass** die Führungswangen (31) eine Führungsform, insbesondere ein Gefälle, aufweisen, die an die Form des Klemmabschnitts und seine Schwenkbewegung angepasst ist.

4. Klemme nach Anspruch 1, **dadurch gekennzeichnet, dass** der leitende Teil (14) einen Schlitz (19) aufweist, und dass der Fuß des Hilfsteils (30) eine Zunge zur Befestigung und zum Anschlag (35) aufweist, wobei die Zunge durch den Schlitz hindurchgeht, um auf der Vorderseite (18a) des Stützbereichs (18) herauszuragen.

5. Klemme nach Anspruch 4, **dadurch gekennzeichnet, dass** die Zunge (35) ein Einrastelement oder dergleichen (36) aufweist, das den Hilfsteil (30) mit dem leitenden Teil (14) in Verbindung hält.

6. Klemme nach Anspruch 1, **gekennzeichnet durch** einen Schutzteil (40), der in der Schleife angeordnet und derart vorgesehen ist, dass er die Biegung der elastischen Schleife begrenzt, wobei der Schutzteil (40) von dem Hilfsteil (30) unabhängig ist.

7. Klemme nach Anspruch 1, **dadurch gekennzeichnet, dass** der Hilfsteil (30) mindestens einen Anschlag (38) aufweist, der mit einer Anschlagfläche (12b) des Gehäuses in einer Richtung zusammenwirkt, die der Druckausübung auf die elastische Schleife durch ein Werkzeug oder eine Betätigungsspindel entspricht.
